# EUROPÄISCHE PATENTSCHRIFT

(11) **EP 1 346 434 B1**
(45) Veröffentlichungstag und Bekanntmachung des Hinweises auf die Patenterteilung: **16.02.2005**
(21) Anmeldenummer: 01986872.8
(22) Anmeldetag: 13.12.2001
(51) Int. Cl.: H01Q 9/04, H01Q 5/00

(54) **PATCH-ANTENNE FÜR DEN BETRIEB IN MINDESTENS ZWEI FREQUENZBEREICHEN**
PATCH ANTENNA FOR OPERATING IN AT LEAST TWO FREQUENCY RANGES
ANTENNE A PLAQUE, CONçUE POUR FONCTIONNER DANS AU MOINS DEUX GAMMES DE FREQUENCES

(30) Priorität: 21.12.2000 DE 10064128
(43) Veröffentlichungstag der Anmeldung: 24.09.2003
(73) Patentinhaber: Kathrein-Werke KG, 83022 Rosenheim (DE)
(72) Erfinder: GABRIEL, Roland, 83556 Griesstätt (DE); SCHULTHEISS, Carsten, 83607 Holzkirchen (DE)
(74) Vertreter: Flach, Dieter Dipl.-Phys.
(86) Internationale Anmeldenummer: PCT/EP2001/014688
(87) Internationale Veröffentlichungsnummer: WO 2002/050940

(56) Entgegenhaltungen:
- EP-A- 0 433 255
- EP-A- 0 521 384
- EP-A- 1 069 646
- WO-A-00/13260
- WO-A-99/59223
- US-A- 6 054 953
- PISCHKE A ET AL: "SUPRALEITENDE MINIATURISIERTE PLANARANTENNEN" RADIO FERNSEHEN ELEKTRONIK, VEB VERLAG TECHNIK. BERLIN, DE, Bd. 41, Nr. 2, 1992, Seiten 101-104, XP000288670 ISSN: 1436-1574

## Beschreibung

Die Erfindung betrifft eine Patch-Antenne für den Betrieb in mindestens zwei Frequenzbereichen nach dem Oberbegriff des Anspruches 1.

Es ist hinlänglich bekannt, dass zur Übertragung von Informationen im Mobilfunkbereich verschiedene Frequenzbereiche zur Verfügung stehen, nämlich z.B. im europäischen Bereich das 900 MHz Band wie aber auch das 1800 MHz Band. Insbesondere im USA-Bereich erfolgt die Mobilfunk-Übertragung im sogenannten 1900 MHz Band. Für den zukünftig geplanten UMTS-Standard steht das 2000 MHz Band bereit.

Abgesehen von in zwei Frequenzbereichen betreibbaren bekannten Dipolantennen sind grundsätzlich auch Antennen in planarer Ausführung, nämlich sogenannte Patch-Antennen bekannt.

Grundsätzlich ist auch aus der EP 0 999 608 A1 eine Patch-Antenne bekannt geworden, die als Multifunktionsantenne mehrere über eine Masse oder einen Reflektor angeordnete Patchstrahler umfasst, die zum Empfang entsprechender elektromagnetischer Wellen für Positionsdatenerfassung von geostationären Satelliten (GPS) ausgelegt ist. Die Patchstrahler sind dabei über einer gemeinsamen Masse aufgebaut.

Eine gattungsbildende Patchantenne ist aus der Patentschrift US-A-6, 054, 953 bekannt geworden. Sie umfasst eine Grundplatte. Über der Grundplatte ist ein Patch für die Übertragung des niederen Frequenzbereiches und darüber ein weiteres Patch für die Übertragung im höheren Sendebereich angeordnet. Das Patch für die Übertragung im niederen Frequenzband dient gleichzeitig als aktives Speisepatch für das darüber befindliche Patch für die Übertragung des höheren Frequenzbandes. Die Speisung erfolgt über eine gemeinsame Kreuzschlitzstruktur in der Grundplatte. Um die Kopplung zu verbessern ist zwischen der Einspeisstelle in der Grundplatte und dem Patch zur Übertragung des niedrigeren Frequenzbandes noch ein passives Kopplungspatch angeordnet.

Eine Multibandantenne mit gestockten Patchstrahlern ist aus der WO 00/13260 bekannt.

Die elektrischen Eigenschaften einer derartigen Antenne weisen aber auch noch Nachteile auf, da die gewünschte Bandbreite sich nicht realisieren lässt.

Patchantennen sind ansonsten grundsätzlich auch noch aus der Entgegenhaltung "SONG, H.J. et al.: Ku-Band 16 x 16 Planar Array with Aperture-Coupled Microstrip-Patch Elements. In: IEEE Antennas and Propagation Magazine, Vol. 40, No. 5, October 1998, S. 25 bis 29" und aus der Entgegenhaltung "RATHI, V. et al.: Improved Coupling for Aperture Coupled Microstrip Antennas. In: IEEE Transactions on Antennas and Propagation, Vol. 44, No. 8, August 1996, S. 1196 bis 1198" bekannt, die unterschiedlichen Schlitzausnehmungen zum Einspeisen beschreiben. Die Schlitzausnehmungen dienen hierbei jedoch der Aperturkopplung zwischen Anspeiseleitung und Patch.

Aufgabe der vorliegenden Erfindung ist es, eine Patch-Antenne für den Betrieb in zumindest zwei Frequenzbereichen zu schaffen, die möglichst flach aufgebaut ist, eine sehr große Bandbreite aufweist und gleichzeitig eine möglichst gute Strahlungscharakteristik aufweist.

Die Aufgabe wird erfindungsgemäß entsprechend den im Anspruch 1 angegebenen Merkmalen gelöst. Vorteilhafte Ausgestaltungen sind in den Unteransprüchen angegeben.

Die erfindungsgemäße Patch-Antenne kann grundsätzlich in zumindest zwei Frequenzbereichen betrieben werden. Das Konstruktionsprinzip ist gleichermaßen auch geeignet weiter ausgebaut zu werden, um die Antenne in mehr als zwei Frequenzbereichen, z.B. in drei Frequenzbereichen betreiben zu können. Dabei ist der Gesamtaufbau höchst flach gehalten, wobei die erfindungsgemäße Antenne gleichwohl eine hervorragende Antennencharakteristik aufweist.

Erfindungsgemäß ist dazu vorgesehen, dass auf einem Reflektor die zumindest beiden Patch-Strahleranordnungen aufeinander aufbauend angeordnet sind, wobei jede Patch-Strahleranordnung zumindest ein aktives Speisepatch und darüber befindlich ein kapazitiv gekoppeltes passives Deckpatch umfasst. Ein jeweils oberes Deckpatch für den jeweils unteren Frequenzbereich dient gleichzeitig als Grundplatte für das Speisepatch des jeweils höheren Frequenzbereiches. Zudem ist vorgesehen, dass für jeden Frequenzbereich eine separate Anspeisung erfolgt.

Nach dem Stand der Technik ist bekannt, eine Anspeisung in einem Speisepatch an einem rechteckförmigen Schlitz vorzunehmen, wobei an der einen Seite des Schlitzes der Außenleiter des koaxialen Kabels elektrisch kontaktiert ist und der Innenleiter mittig und quer zur Schlitzanordnung über diesen hinweg geführt und an der gegenüberliegenden Randseite des Schlitzes am Patch kontaktiert ist. Erfindungsgemäß ist vorgesehen, dass die Patchstrahler eine zumindest annäherungsweise H-förmige Schlitzstruktur aufweisen oder zumindest eine H-förmige Schlitzstruktur umfassen. Es hat sich gezeigt, dass dadurch die Strahlencharakteristik verbessert sowie die Bandbreite vergrößert werden können.

Zur Erzielung einer verbesserten Entkopplung der auf verschiedene Frequenzbereiche abgestimmten Patch-Strahleranordnung sind dabei erfindungsgemäß Stichleitungen vorgesehen, die in einer Teillänge zur jeweiligen Speiseleitung parallel zu dieser vorgesehen bzw. angeschlossen sind.

In einer bevorzugten Ausführungsform der Erfindung ist vorgesehen, dass die Kabelanspeisung zu jedem aktiven Strahlerpatch bevorzugt mittig erfolgt, wobei das Kabel vor der Anspeisestelle, also bevorzugt mittig vom Speisepatch auf Grund geführt wird, d.h. mittig über den Rand des jeweiligen Speisepatches herunter auf das Reflektorblech.

In einer Weiterbildung der Erfindung ist vorgesehen, dass zur Verbesserung der Anpassung (VSWR) bzw. der Erhöhung der Bandbreite an zumindest einem der Patchstrahler, vorzugsweise an dem zuoberst liegenden Speisepatchbereich,. im Bereich der mittleren Schlitzausnehmung des H-förmigen Schlitzes ein rechtwinkeliger Bügel vorgesehen ist. Der eine Schenkel überdeckt zumindest in einer Teillänge im Abstand den mittleren Schlitz der H-förmigen Schlitzstruktur in Parallellage zu diesem, wobei der vertikale Schenkel senkrecht auf das Speisepatch rückgeführt und dort befestigt ist, und zwar am Randbereich der mittleren Schlitzausnehmung.

In einer bevorzugten Weiterbildung der Erfindung bzw. in einer alternativen Ausgestaltung der Erfindung ist in völlig überraschender Weise eine Lösung gefunden worden, die es ermöglicht die Wasserempfindlichkeit der Antenne weiter zu reduzieren. Dazu ist in dem zuoberst liegenden Deckpatch des Systems, welches auf die höchste Frequenz abgestimmt ist, ein Teil der Fläche herausgeschnitten. Bevorzugt wird dadurch also eine rahmenförmige Deckpatch-Struktur üblich.

Schließlich kann eine weitere Minimierung der Bauhöhe dadurch gewährleistet werden, dass das Speisepatch des jeweils höher frequenten Systems in das Deckpatch des unteren Systems integriert ist. Dazu kann ein Teil des Deckpatches der unteren Frequenz ausgeschnitten und das Speisepatch in diesen Ausschnitt eingefügt.sein.

Alternativ dazu ist es aber auch möglich, das Deckpatch einer unteren Frequenz wannenförmig zu gestalten, wobei in dieser wannenförmigen Gestaltung dann das Speisepatch des höher frequenten Systems eingesetzt werden kann.

Wie bereits ausgeführt wurde, werden die Speisesysteme getrennt mit je einem Speisekabel angespeist, so dass jedes der beiden Systeme einen separaten Anschluss besitzt. Die getrennten Speisekabel können aber auch über einen in die Antenne integrierten Duplexer oder ein Kabelnetzwerk zusammengefügt sein, so dass die Gesamtantenne mit einem einzigen Anschluss versehen ist.

In Abhängigkeit des gewünschten Frequenzbereiches für die Antenne kann das Frequenzverhältnis der Patchstrahler beispielsweise 1:2 betragen.

Bevorzugt ist vorgesehen, dass die Grundplatte der Patch-Strahleranordnung für den niedrigsten Frequenzbereich durch den Reflektor gebildet ist. Es kann aber auch hier eine auf dem Reflektor oder vor dem Reflektor sitzende Grundplatte vorgesehen sein, die dann aber ebenfalls wieder als Artreflektor wirkt.

Die Erfindung wird nachfolgend anhand von Ausführungsbeispielen näher erläutert. Dabei zeigen im einzelnen:
- Figur 1 :: Eine schematische perspektivische Darstellung einer erfindungsgemäßen Patch-Antenne;
- Figur 2 :: eine Querschnittsdarstellung durch das Ausführungsbeispiel nach Figur 1 im Bereich der einzelnen Abstützelemente;
- Figur 3a :: eine Draufsicht auf das aktive Speisepatch des für den niedrigeren Frequenzbereich vorgesehenen Patchstrahlers;
- Figur 3b :: eine entsprechende Unteransicht auf das in Figur 3a wiedergegebene Speisepatch;
- Figur 4 :: eine Draufsicht auf das Deckpatch des unteren Patchstrahlers;
- Figur 5a:: eine Draufsicht auf das Speisepatch der für den höheren Frequenzbereich vorgesehenen Patch-Strahleranordnung;
- Figur 5b :: eine Unteransicht auf das in Figur 5a wiedergegebene Speisepatch; und
- Figur 6 :: eine zu Figur 2 um 90° verdrehte.Vertikalschnittdarstellung durch das obere Speisepatch.

In Figur 1 ist in schematischer perspektivischer Darstellung der Gesamtaufbau der Antenne mit einem Reflektorblech gezeigt, also einem Reflektor 1, der im gezeigten Ausführungsbeispiel mit einem an zwei gegenüberliegenden Längsrändern ausgebildeten, sich im wesentlichen quer bzw. senkrecht zur Reflektorblechebene erstreckenden Randstreifen 1' versehen ist.

Auf diesem Reflektor 1 aufbauend sind im gezeigten Ausführungsbeispiel zwei Patchstrahleranordnungen vorgesehen, nämlich eine erste Patchstrahleranordnung 5 für den unteren Frequenzbereich, beispielsweise für den GSM--Frequenzbereich (870 - 960 MHz), und eine darauf aufbauende nochmals kleiner dimensionierte weitere Patchstrahleranordnung 7 für einen höheren Frequenzbereich, beispielsweise für den PCN und UMTS Frequenzbereich (1710 MHz, 2170 MHz etc.).

Jede der beiden Patchstrahleranordnungen 5 bzw. 7 ist als Doppelpatch-Strahleranordnung aufgebaut, und zwar jeweils mit einem aktiven Speisepatch 5a bzw. 7a und einem darüber befindlichen nur kapazitiv gekoppelten und damit passiven Deckpatch 5b bzw. 7b.

Aus den Figuren 3a und 3b geht das größer dimensionierte und für den unteren Frequenzbereich vorgesehene Speisepatch 5a hervor. Daraus ist zu ersehen, dass das Speisepatch als rechteckförmiges Blech gestaltet ist, in welchem eine H-förmige Schlitzstruktur 11 eingearbeitet ist. Der Mittenschlitz 11a erstreckt sich dabei in Querrichtung des Reflektors 1, im gezeigten Ausführungsbeispiel also quer zu dem Randstreifen 1' des Reflektors 1. An den Enden dieses Mittenschlitzes 11a sind quer dazu an beiden Seiten durchgehend verlaufende Parallelschlitze 11b eingearbeitet. Wie insbesondere in der Unteransicht gemäß Figur 3b zu ersehen ist, erfolgt die Kabeleinspeisung für dieses Speisepatch 5a separat über ein koaxiales Speisekabel 15a, welches auf dem Reflektor 1, d.h. insbesondere längs dessen Randstreifen 1' und dann mittig auf den Rand des Speisepatches 5a zu und von dort in Richtung H-förmige Schlitzstruktur 11 verlaufend verlegt ist. Dabei ist das Kabel bevorzugt zumindest näherungsweise in koaxialer Verlängerung zu dem Mittenschlitz 11a auf der Unterseite in Richtung Mittenschlitz 11a und dann in einer V- oder U-förmigen Schleife 15'a um das eine Ende des zunächst liegenden Parallelschlitzes 11b verlegt. Das Koaxialkabel endet dann bevorzugt in der Mitte des Mittenschlitzes 11a auf einer Seite der Schlitzausnehmung, wo der Außenleiter 115a elektrisch kontaktiert ist. Der Innenleiter 115b ist quer zur Längserstreckung des Mittenschlitzes 11a über diesen hinweg geführt und auf der gegenüberliegenden Seite des Mittenschlitzes mit dem Speisepatch elektrisch kontaktiert.

Aus der Skizze gemäß Figuren 3a und 3b ist zu erkennen, dass neben dem eigentlichen Speisekabel 15a noch zwei weitere Stichleitungen 215a vorgesehen sind, nämlich links und rechts in einer Teillänge von dem eigentlichen Speisekabel 15a, wobei die Stichleitungen 215a unterschiedliche Länge aufweisen. Jede der beiden Stichleitungen ist so parallel zumindest zum Endabschnitt des Speisekabels 15a angeordnet, dass der jeweilige Innenleiter 215"a parallel zum Innenleiter 115"a des Speisekabels 15a den mittleren Schlitz 11a überbrückt und auf der gegenüberliegenden Seite des Schlitzes 11a elektrisch mit dem Patch kontaktiert ist, wobei vor dem Schlitz der Außenleiter 215'a der jeweiligen Stichleitung 215a mit dem Patch elektrisch kontaktiert ist.

Mittels zweier seitlicher nicht leitender säulenförmiger Distanzhalter 21 ist auf dem Reflektor 1 das Speisepatch 5a und über axiale Distanzhalter 22 das darüber befindliche Deckpatch 5b montiert, dessen Querabmessungen näherungsweise gleich sind, wobei die Längsmaße typischerweise kürzer sind.

Auf diesem Deckpatch 5b der unteren Patchsträhleranordnung 5 ist nunmehr die weitere Patchstrahleranordnung 7 aufgebaut, die ebenfalls als Doppelpatch-Anorndung mit einem Speisepatch 7a und einem dieses überdeckenden Deckpatch 7b ausgebildet ist. Dabei bildet das Deckpatch der jeweils unteren Patchstrahleranordnung 5 für den niedrigeren Frequenzbereich gleichzeitig die Grundplatte für die darauf aufbauende Patchstrahleranordnung 7 für den höheren Frequenzbereich.

Die Patchstrahleranordnung 7 umfasst eingehend mit der Patchstrahleranordnung 5 ein deutlich kleiner dimensioniertes rechteckförmiges Speisepatch 7a, welches ebenfalls wieder mit einer H-förmigen Schlitzstruktur 13 mit einem Mittenschlitz 13a und zwei am Ende davon über den Mittenschlitz jeweils nach beiden Seiten hinaus gehenden Parallelschlitzen 13b versehen ist, so dass der Mittenschlitz 13a parallel zu und oberhalb von dem Mittenschlitz 11a der unteren Patchstrahleranordnung 5 zu liegen kommt. Die Einspeisung erfolgt ebenfalls wie bei der unteren Patchstrahleranordnung 5, nämlich über ein separates Speisekabel 15b, welches in gleicher Weise vom mittleren Abschnitt des Mittenschlitzes 13a kommend V- oder U-förmig (Bogen 15'b) um das eine Ende des Parallelschlitzes 11b zur Mitte des Speisepatches 13a und von dort in Verlängerung des Mittenschlitzes 13a zum Rand des Speisepatches 7a möglichst symmetrisch verlegt und von dort auf Grund, d.h. auf das Reflektorblech 1 geführt ist. Dabei wird das Kabel von der gegenüberliegenden Seite des Reflektors 1 dem Speisepatch zugeführt, also von der gegenüberliegenden Seite verglichen mit dem Speisekabel 15a.

Schließlich können ergänzende Maßnahmen zur Erzielung einer besseren Entkopplung der auf verschiedene Bereiche abgestimmten Patchstrahler vorgesehen sein, und zwar unter Verwendung von Stichleitungen, die parallel zur jeweiligen Anschlussleitung angeschlossen werden.

Aus dem Ausführungsbeispiel gemäß Figur 5b ist auch zu ersehen, dass hier bereits am Bogen 15'b beginnend parallel zum Speisekabel 15b ebenfalls eine Stichleitung 215b angeordnet ist, deren Innenleiter 215"b parallel zum Innenleiter 115"b des Speisekabels 15b den Schlitz 13a überbrückt und an der gegenüberliegenden Seite des Speisepatches kontaktiert ist, wohingegen der Außenleiter 215'b auf der Stichleitung 215b auf der gleicher Seite wie der Außenleiter 115'b des Speisekabels 15b mit dem Patch kontaktiert ist.

Das erläuterte Speisepatch 7a ist über zwei versetzt liegende und bevorzugt ebenfalls in der durch die Mittenschlitze gebildeten Vertikalebene liegenden säulenartigen Distanzhalter 23 auf dem Deckpatch 5b gehalten und verankert.

Auf dem erwähnten Speisepatch 7a aufbauend ist ebenfalls wieder ein nochmals kleiner dimensioniertes Deckpatch 7b ausgebildet, welcher über weitere Distanzhalter 24 gegenüber den ihn tragenden Speisepatch 7a gehalten ist. Das Deckpatch 7b ist dabei rahmenförmig unter Ausbildung einer Mittenöffnung 27 gestaltet und wird über zwei seitlich vom Rahmen 28 in Parallelrichtung zu den darunter befindlichen Mittenschlitzen 11a, 13a vorstehende Laschen 29 gehalten, die sich an den Distanzhaltern 24 abstützen. Durch diese rechteckförmige Gestaltung des zuoberst liegenden Deckenpatches 7b ergibt sich der völlig überraschende Effekt einer deutlichen Verbesserung der Anpassung (VSWR) und einer deutlich geringeren Empfindlichkeit gegenüber Wasser und Regen, so dass sich bei einer die gesamte Antennenanordnung überdeckenden Gehäuseabdeckung (Kunststoffgehäuse etc.) eine deutlich reduzierte Wasserabhängigkeit der Antenne ergibt.

Gemäß dem Ausführungsbeispiel sind die beiden Speisekabel 15a, 15b in Längsrichtung des Reflektors 1 zu einem Anschlussende geführt, an welchem zwei Anschlüsse 35a, 35b zur elektrischen Speisung der beiden Patchstrahleranordnungen vorgesehen sind. Dies kann beispielsweise bei der Darstellung gemäß Figur 1 rechtsliegend sein, wobei an einer das Reflektorblech rechts abschließenden und zur Reflektorebene vertikal nach oben vorstehenden Abschlussplatte beispielsweise benachbart zu den beiden Reflektorrändern 1' die entsprechenden Speisekabel 15a und 15b in entsprechenden Steckanschlüssen enden können. Genauso können aber beide Speisekabel 15a, 15b über einen Duplexer zusammengeführt werden, so das nur ein einziger Anschluss notwendig ist. Über die gesamte Anordnung wird, wie üblich und nicht näher gezeigt, eine Gehäuseabdeckung als Schutz.einrichtung montiert.

Zur Vervollständigung wird ferner noch darauf hingewiesen, dass - wie sich insbesondere aus der Darstellung gemäß Figur 5a aber auch in der Querschnittsdarstellung gemäß Figur 6 ergibt, auf dem zuoberst liegenden Speisepatch 7a parallel zu dem zugehörigen Mittenschlitz 13a ein im Querschnitt rechtwinkelige elektrisch leitender Bügel 37 vorgesehen ist, dessen Parallelsteg 37a, der parallel zur Reflektorebene angeordnet ist, den Mittenschlitz 13a parallel zu diesem verlaufen im Abstand überdeckt und dessen ihn tragende Vertikalschenkel 37b parallel zum Mittenschlitz 13a an einer Randseite dazu auf dem zugehörigen Speisepatch 7a verankert und mechanisch kontaktiert ist.

## Patentansprüche

1. Patch-Antenne für den Betrieb in zumindest zwei Frequenzbereichen, mit den folgenden Merkmalen:
- mit einem Reflektor (1),
- auf dem Reflektor (1) aufbauend und/oder vor dem Reflektor (1) angeordnet sind zumindest zwei Patchstrahleranordnungen (5, 7) vorgesehen, nämlich eine Patchstrahleranordnung (5) für einen niedrigeren Frequenzbereich und eine Patchstrahleranordnung(7) für einen höheren Frequenzbereich,
- die Patchstrahleranordnungen (5, 7) für den niedrigeren sowie für den höheren Frequenzbereich umfassen jeweils zumindest ein aktives Speisepatch (5a, 7a) mit einer zugehörigen Schlitzstruktur (11, 13) und ein darüber angeordnetes, kapazitiv gekoppeltes passives Deckpatch (5b, 7b),
- die Patchstrahleranordnungen (5, 7) für den niedrigeren wie den höheren Frequenzbereich stehen auf einer Grundplatte,
- das oberste Deckpatch (5b) der unteren Patchstrahleranordnung (5) für den niedrigeren Frequenzbereich bildet dabei gleichzeitig die Grundplatte für eine darauf aufbauende Patchstrahleranordnung (7) für den höheren Frequenzbereich,
- in zumindest einem Speisepatch (5a, 7a) ist eine Schlitzanordnung ausgebildet, die eine H-förmige Schlitzstruktur (11,13) umfasst, und
- die zumindest beiden Schlitzstrukturen (11, 13) in dem jeweiligen Speisepatch (5a, 7a) werden jeweils über eine zugeordnete Speisekabelanordnung (15a, 15b) gespeist, **gekennzeichnet durch** die folgenden weiteren Merkmale:
- zur Erzielung einer verbesserten Entkopplung der auf verschiedene Frequenzbereiche abgestimmten Patchstrahleranordnung (5, 7) sind Stichleitungen (215a, 215b) vorgesehen, die in einer Teillänge zur jeweiligen Speiseleitung (15a, 15b) parallel zu dieser vorgesehen bzw. angeschlossen sind.

2. Patch-Antenne nach Anspruch 1, **dadurch gekennzeichnet, dass** das jeweilige Speisekabel (15a, 15b) zumindest näherungsweise in Verlängerung eines Mittenschlitzes (11a, 13a) vom Rand des Speisepatches (5a, 7a) kommend auf den jeweiligen Mittenschlitz (11a, 13a) zuläuft und dann um den jeweiligen Endabschnitt des näherliegenden der beiden Parallelschlitze (11b, 13b) herum zum zugehörigen Mittenschlitz (11a, 13a) verlegt ist.

3. Patch-Antenne nach Anspruch 1 oder 2, **dadurch gekennzeichnet, dass** die Anspeisung des jeweiligen Speisepatches (5a, 7a) vorzugsweise zumindest annähernd mittig bzw. symmetrisch erfolgt.

4. Patch-Antenne nach einem der Ansprüche 1 bis 3, **dadurch gekennzeichnet, dass** die Speisekabel (15a, 15b) von dem betreffenden Speisepatch (5a, 7a) kommend zumindest näherungsweise mittig über den Rand des jeweiligen Speisepatches (5a, 7a) herunter auf den Reflektor (1) geführt sind.

5. Patch-Antenne nach einem der Ansprüche 1 bis 4, **dadurch gekennzeichnet, dass** an zumindest einem Speisepatch (5a, 7a), vorzugsweise an dem Speisepatch (7a) für den höchsten Frequenzbereich, parallel zu dem Mittenschlitz (13a) ein im Querschnitt rechtwinkeliger leitender Bügel (37) vorgesehen ist, dessen Parallelsteg (37a) den Mittenschlitz (13a) parallel zu diesem verlaufend im Abstand überdeckt und dessen ihn tragender Vertikalschenkel (37b) parallel zum Mittenschlitz (13a) an einer Randseite dazu auf den zugehörigen Speisepatch (7a) mechanisch verankert und elektrisch kontaktiert ist.

6. Patch-Antenne nach einem der Ansprüche 1 bis 5, **dadurch gekennzeichnet, dass** das zuoberst liegende Deckpatch (7b) rahmenförmig unter Ausbildung einer Mittenöffnung (27) gebildet ist, vorzugsweise unter Ausbildung eines rechteckförmigen Rahmens (28).

7. Patch-Antenne nach einem der Ansprüche 1 bis 6, **dadurch gekennzeichnet, dass** das Deckpatch (5b) einer Patchstrahleranordnung (5) für einen unteren Frequenzbereich, welcher gleichzeitig die Grundplatte für eine Patchstrahleranordnung für einen demgegenüber höheren Frequenzbereich darstellt, im mittleren Bereich eine Ausnehmung aufweist, in welcher vorzugsweise das Speisepatch (7a) der für den höheren Frequenzbereich vorgesehen Patchstrahleranordnung (7) integriert zu liegen kommt.

8. Patch-Antenne nach einem der Ansprüche 1 bis 7, **dadurch gekennzeichnet, dass** das Deckpatch (5b) einer Patchstrahleranordnung (5) für einen unteren Frequenzbereich, welcher gleichzeitig die Grundplatte für eine Patchstrahleranordnung für einen demgegenüber höheren Frequenzbereich darstellt, im mittleren Bereich eine wannenförmige Vertiefung aufweist, in welcher vorzugsweise das Speisepatch (7a) der für den höheren Frequenzbereich vorgesehen Patchstrahleranordnung (7) integriert zu liegen kommt.

9. Patch-Antenne nach Anspruch 7 oder 8, **dadurch gekennzeichnet, dass** das Speisepatch (7a) der für den höheren Frequenzbereich vorgesehenen Patchstrahleranordnung (7) auf gleicher Höhe wie das Deckpatch (5b) für den unteren Frequenzbereich angeordnet ist.

10. Patch-Antenne nach einem der Ansprüche 1 bis 9, **dadurch gekennzeichnet, dass** das aktive und das passive Patch jeweils für den unteren und oberen Frequenzbereich so dimensioniert ist, dass das Frequenzverhältnis der Patchstrahleranordnung (5, 7) für den Betrieb in zwei unterschiedlichen Frequenzbereichen etwa 1:2 beträgt.

11. Patch-Antenne nach einem der Ansprüche 1 bis 10, **dadurch gekennzeichnet, dass** zumindest eine oder mehrere oder alle Patchstrahleranordnungen (5, 7) mehr als zwei Patches je Frequenzbereich aufweisen.

12. Patch-Antenne nach einem der Ansprüche 1 bis 11, **dadurch gekennzeichnet, dass** zum Halten der Patches (5a, 5b, 7a, 7b) Stützen oder Distanzhalter aus nicht leitendem und/oder dielektrischem Material vorgesehen sind.

13. Patch-Antenne nach einem der Ansprüche 1 bis 12, **dadurch gekennzeichnet, dass** die Distanzhalter, Stützen oder Halteelemente (21, 22, 23, 24) der Patches bezogen auf deren Längs- oder Querseite mittig angeordnet und leitend ausgebildet sind.

14. Patch-Antenne nach einem der Ansprüche 1 bis 13, **dadurch gekennzeichnet, dass** die Speisekabel (15a, 15b) für die Patches mittels Duplexfilter zu einem resultierenden Eingang verschaltet sind.

15. Patch-Antenne nach einem der Ansprüche 1 bis 14, **dadurch gekennzeichnet, dass** mehrere der Strahleranordnung zu einem Array zusammengefasst sind, wobei jeweils mittig zwischen zwei Patchstrahlern weitere Strahlerelemente für den oberen Frequenzbereich angeordnet und/oder verschaltet sind.

16. Patch-Antenne nach einem der Ansprüche 1 bis 15, **dadurch gekennzeichnet, dass** die Speisekabel (15a, 15b) zumindest in ihrem. Endbereich mit parallel verlegten Stichleitungen (215a, 215b) versehen sind, deren Innenleiter (215a, 215b) den Mittenschlitz (11a, 13a) überbrücken und auf der gegenüberliegenden Seite zu ihrem Außenleiter (215a, 215b) mit dem Patch kontaktiert sind.

17. Patch-Antenne nach einem der Ansprüche 1 bis 16, **dadurch gekennzeichnet, dass** die Grundplatte der zuunterst angeordneten Strahleranordnung (5) für den tiefsten übertragenen Frequenzbereich durch den Reflektor (1) gebildet ist.

18. Patch-Antenne nach einem der Ansprüche 1 bis 16, **dadurch gekennzeichnet, dass** die Grundplatte der zuunterst angeordneten Strahleranordnung (5) für den tiefsten übertragenen Frequenzbereich vor dem Reflektor (1) angeordnet ist.

## Claims

1. Patch antenna for operation in at least two frequency bands, having the following features:
- having a reflector (1),
- at least two patch antenna element arrangements (5, 7) are provided, constructed on the reflector (1) and/or arranged in front of the reflector (1), namely a patch antenna element arrangement (5) for a lower frequency band and a patch antenna element arrangement (7) for a higher frequency band,
- the patch antenna element arrangements (5, 7) for the lower frequency band and for the higher frequency band each have at least one active feed patch (5a, 7a) with an associated slot structure (11, 13) and a passive cover patch (5b, 7b), which is arranged above it and is capacitively coupled,
- the patch antenna element arrangements (5, 7) for the lower frequency band and for the higher frequency band are located on a base plate,
- the top cover patch (5b) of the lower patch antenna element arrangement (5) for the lower frequency band in this case at the same time forms the base plate for a patch antenna element arrangement (7), which is constructed on it, for the higher frequency band,
- a slot arrangement which has an H-shaped slot structure (11, 13) is formed in at least one feed patch (5a, 7a), and
- the at least two slot structures (11, 13) in the respective feed patch (5a, 7a) are fed via a respectively associated feed cable arrangement (15a, 15b),
**characterized by** the following further features:
- spur lines (215a, 215b) are provided in order to achieve improved decoupling for the patch antenna element arrangement (5, 7) which is tuned to different frequency bands and are provided or connected in a length element for the respective feed line (15a, 15b), parallel to it.

2. Patch antenna according to Claim 1, **characterized in that** the respective feed cable (15a, 15b) runs at least approximately as an extension of a central slot (11a, 13a), coming from the edge of the feed patch (5a, 7a), to the respective central slot (11a, 13a), and is then laid around the respective end section of the closer of the two parallel slots (11b, 13b) to the associated central slot (11a, 13a).

3. Patch antenna according to Claim 1 or 2, **characterized in that** each feed patch (5a, 7a) is preferably fed at least approximately centrally or symmetrically.

4. Patch antenna according to one of Claims 1 to 3, **characterized in that** the feed cables (15a, 15b) coming from the relevant feed patch (5a, 7a) are routed at least approximately centrally down over the edge of the respective feed patch (5a, 7a) to the reflector (1).

5. Patch antenna according to one of Claims 1 to 4, **characterized in that** a conductive bracket (37) with a rectangular cross section is provided on at least one feed patch (5a, 7a), preferably on the feed patch (7a) for the highest frequency band, parallel to the central slot (13a), whose parallel web (37a) covers the central slot (13a), running parallel to it and at a distance from it, and its vertical limb (37b), which supports it, is mechanically anchored to and makes electrical contact with the associated feed patch (7a), parallel to the central slot (13a) on one edge face.

6. Patch antenna according to one of Claims 1 to 5, **characterized in that** the cover patch (7b) which is located at the top is in the form of a frame, forming a centre opening (27), preferably forming a rectangular frame (28).

7. Patch antenna according to one of Claims 1 to 6, **characterized in that** the cover patch (5b) of a patch antenna element arrangement (5) for a lower frequency band, which at the same time represents the base plate for a patch antenna element arrangement for a frequency band that is higher than this lower frequency band, has in the central area a recess in which the feed patch (7a) for the patch antenna element arrangement (7) which is provided for the higher frequency band preferably comes to rest in an integrated manner.

8. Patch antenna according to one of Claims 1 to 7, **characterized in that** the cover patch (5b) of a patch antenna element arrangement (5) for a lower frequency band, which at the same time represents the base plate for a patch antenna element arrangement for a frequency band which is higher than this lower frequency band, has in the central area a depression in the form of a trough, in which the feed patch (7a) of the patch antenna element arrangement (7) which is provided for the higher frequency band preferably comes to rest in an integrated manner.

9. Patch antenna according to Claim 7 or 8, **characterized in that** the feed patch (7a) of the patch antenna element arrangement (7) which is provided for the higher frequency band is arranged at the same level as the cover patch (5b) for the lower frequency band.

10. Patch antenna according to one of Claims 1 to 9, **characterized in that** the active patch and the passive patch are respectively designed for the lower and upper frequency bands in such a way that the frequency ratio of the patch antenna element arrangement (5, 7) for operation in two different frequency bands is approximately 1:2.

11. Patch antenna according to one of Claims 1 to 10, **characterized in that** at least one or more or all of the patch antenna element arrangements (5, 7) has or have more than two patches per frequency band.

12. Patch antenna according to one of Claims 1 to 11, **characterized in that** supports or spacers composed of nonconductive and/or dielectric material are provided for holding the patches (5a, 5b, 7a, 7b).

13. Patch antenna according to one of Claims 1 to 12, **characterized in that** the spacers, supports or holding elements (21, 22, 23, 24) for the patches are arranged centrally with respect to the longitudinal or transverse phase, and are designed to be conductive.

14. Patch antenna according to one of Claims 1 to 13, **characterized in that** the feed cables (15a, 15b) for the patches are connected by means of duplex filters to a resultant input.

15. Patch antenna according to one of Claims 1 to 14, **characterized in that** two or more of the antenna element arrangements are combined to form an array, with further antenna elements for the upper frequency band being arranged and/or being connected in each case centrally between two patch antenna elements.

16. Patch antenna according to one of Claims 1 to 15,
**characterized in that** the feed cables (15a, 15b) are provided with parallel-laid spur lines (215a, 215b) at least in their end area, whose inner conductors (215a, 215b) bridge the central slot (11a, 13a) and make contact with the patch on the opposite side to their outer conductor (215a, 215b).

17. Patch antenna according to one of Claims 1 to 16, **characterized in that** the base plate of the antenna element arrangement (5) which is arranged at the bottom and is intended for the lowest transmitted frequency band is formed by the reflector (1).

18. Patch antenna according to one of Claims 1 to 16, **characterized in that** the base plate of the antenna element arrangement (5) which is arranged at the bottom and is designed for the lowest transmitted frequency band is arranged in front of the reflector (1).

## Revendications

1. Antenne patch (antenne composite) pour le fonctionnement dans au moins deux gammes de fréquence, présentant les éléments suivants :
- un réflecteur (1),
- en élévation sur le réflecteur (1) et/ou devant le réflecteur (1) sont agencés au moins deux agencements à antennes patch (5, 7), à savoir un agencement à antenne patch (5) pour une gamme de fréquence plus basse et un agencement à antenne patch (7) pour une gamme de fréquence plus haute,
- les agencements à antennes patch (5, 7) pour la gamme de fréquence plus basse et pour la gamme de fréquence plus haute comprennent chacun au moins un patch d'alimentation (5a, 7a) actif avec une structure à fente (11, 13) associée et un patch de recouvrement (5b, 7b) passif à couplage capacitif agencé au-dessus,
- les agencements à antennes patch (5, 7) pour la gamme de fréquence plus basse et pour la gamme de fréquence plus haute sont situés sur une plaque de base,
- le patch de recouvrement supérieur (5b) de l'agencement à antenne patch (5) inférieure pour la gamme de fréquence plus basse forme ici simultanément la plaque de base pour un agencement à antenne patch (7) pour la gamme de fréquence plus haute, en élévation sur celle-ci,
- dans au moins un patch d'alimentation (5a, 7a) est réalisé un agencement à fente qui comprend une structure à fente (11, 13) en forme de H,
- lesdites au moins deux structures à fente (11, 13) dans le patch d'alimentation respectif (5a, 7a) sont alimentées chacune via un agencement de câble d'alimentation (15a, 15b) associé,
**caractérisée par** les autres caractéristiques suivantes :
pour obtenir un découplage amélioré de l'agencement à antenne patch (5, 7) accordé aux différentes gammes de fréquence, on prévoit des tronçons de lignes (215a, 215b) qui sont prévus ou branchés dans une longueur partielle parallèlement à la ligne d'alimentation respective (15a, 15b).

2. Antenne patch selon la revendication 1, **caractérisée en ce que** le câble d'alimentation (15a, 15b) respectif court au moins approximativement en prolongement d'une fente médiane (11a, 13a) venant depuis le bord du patch d'alimentation (5a, 7a) jusqu'à la fente médiane (11a, 13) respective et est ensuite posé autour du tronçon terminal respectif de la fente la plus proche des deux fentes parallèles (11b, 13b) vers la fente médiane (11a, 13 a) associée.

3. Antenne patch selon l'une ou l'autre des revendications 1 et 2, **caractérisée en ce que** l'alimentation du patch d'alimentation (5a, 7a) respectif a lieu de préférence au moins approximativement de manière médiane ou symétrique.

4. Antenne patch selon l'une des revendications 1 à 3, **caractérisée en ce que** les câbles d'alimentation (15a, 15b) venant depuis le patch d'alimentation (5a, 7a) sont guidés au moins approximativement au milieu au-dessus du bord du patch d'alimentation respectif (5a, 7a) vers le bas jusqu'au réflecteur (1).

5. Antenne patch selon l'une des revendications 1 à 4, **caractérisée en ce que** sur au moins un patch d'alimentation (5a, 7a), de préférence sur le patch d'alimentation (7a) pour la gamme de fréquence la plus haute, parallèlement à la fente médiane (13a) est prévu un étrier (37) conducteur à section transversale à angle droit, dont la traverse parallèle (37a) recouvre la fente médiane (13a) à distance en s'étendant parallèlement à celle-ci, et sa branche verticale (37b) qui la porte est ancrée mécaniquement et électriquement en contact sur le patch d'alimentation (7a) associé, parallèlement à la fente médiane (13a), sur une face de bord de celle-ci.

6. Antenne patch selon l'une des revendications 1 à 5, **caractérisée en ce que** le patch de recouvrement (7b) situé le plus au-dessus est formé en forme de cadre en réalisant une ouverture médiane (27), de préférence en formant un cadre rectangulaire (28).

7. Antenne patch selon l'une des revendications 1 à 6, **caractérisée en ce que** le patch de recouvrement (5b) d'un agencement à antenne patch (59) pour une gamme de basse fréquence, qui constitue simultanément la plaque de base pour un agencement à antenne patch pour une gamme de fréquence comparativement plus haute, présente dans la région médiane un évidement dans lequel vient s'intégrer de préférence le patch d'alimentation (7a) de l'agencement à antenne patch (7) prévu pour la gamme de fréquence plus haute.

8. Antenne patch selon l'une des revendications 1 à 7, **caractérisée en ce que** le patch de recouvrement (5b) d'un agencement à antenne patch (5) pour une gamme de basse fréquence, qui constitue simultanément la plaque de base pour un agencement à antenne patch pour une gamme de fréquence comparativement plus haute, présente dans la région médiane un renfoncement en forme de cuve dans lequel vient s'intégrer de préférence le patch d'alimentation (7a) de l'agencement à antenne patch (7) prévu pour la gamme de fréquence plus haute.

9. Antenne patch selon l'une ou l'autre des revendications 7 et 8, **caractérisée en ce que** le patch d'alimentation (7a) de l'agencement à antenne patch (7) prévu pour la gamme de fréquence plus haute est agencé à la même hauteur que le patch de recouvrement (5b) pour la gamme de basse fréquence.

10. Antenne patch selon l'une des revendications 1 à 9, **caractérisée en ce que** le patch actif et le patch passif sont dimensionnés respectivement pour la gamme de bande de fréquence inférieure et pour la gamme de bande de fréquence supérieure, de telle sorte que le rapport de fréquence de l'agencement à antenne patch (5, 7) pour le fonctionnement dans deux différentes gammes de fréquence est d'approximativement 1:2.

11. Antenne patch selon l'une des revendications 1 à 10, **caractérisée en ce qu'**au moins un ou plusieurs ou tous les agencements à antenne patch (5, 7) présentent plus de deux patchs par gamme de fréquence.

12. Antenne patch selon l'une des revendications 1 à 11, **caractérisée en ce que** pour maintenir le patch (5a, 5b, 7a, 7b) sont prévus des montants ou des espaceurs en matériau non conducteur et/ou en matériau diélectrique.

13. Antenne patch selon l'une des revendications 1 à 12, **caractérisée en ce que** les espaceurs, les montants ou les éléments de maintien (21, 22, 23, 24) des patchs, sont agencés au milieu par rapport à leur face longitudinale ou transversale et sont réalisés conducteurs.

14. Antenne patch selon l'une des revendications 1 à 13, **caractérisée en ce que** les câbles d'alimentation (15a, 15b) pour les patchs sont câblés au moyen de filtres duplex pour former une entrée résultante.

15. Antenne patch selon l'une des revendications 1 à 14, **caractérisée en ce que** plusieurs agencements à antenne sont réunis en un réseau, d'autres éléments d'antenne pour la gamme de fréquence supérieure étant agencés et/ou câblés au milieu entre deux antennes patch.

16. Antenne patch selon l'une des revendications 1 à 15, **caractérisée en ce que** les câbles d'alimentation (15a, 15b) sont pourvus, au moins dans leur région terminale, de tronçons de lignes (215a, 215b) posés parallèlement, dont les conducteurs internes (215a, 215b) comblent la fente médiane (11a, 13a) et sont en contact avec le patch vers leur conducteur extérieur (215a, 215b) sur la face opposée.

17. Antenne patch selon l'une des revendications 1 à 16, **caractérisée en ce que** la plaque de base de l'agencement d'antenne (5) agencé le plus bas pour la gamme de fréquence la plus basse est formée par le réflecteur (1).

18. Antenne patch selon l'une des revendications 1 à 16, **caractérisée en ce que** la plaque de base de l'agencement d'antenne (5) agencé le plus bas pour la gamme de fréquence la plus basse est agencée devant le réflecteur (1).
